# EUROPÄISCHE PATENTSCHRIFT

(11) **EP 0 002 739 B1**
(45) Veröffentlichungstag und Bekanntmachung des Hinweises auf die Patenterteilung: **14.10.1981**
(21) Anmeldenummer: 78101694.4
(22) Anmeldetag: 15.12.1978
(51) Int. Cl.: C14B 1/34, C14B 1/58, F26B 5/14, B30B 9/24

(54) **Abwelkpresse**
De-watering press
Presse à essorer

(30) Priorität: 22.12.1977 DE 2757257
(43) Veröffentlichungstag der Anmeldung: 11.07.1979
(73) Patentinhaber: Louis Schweizer GmbH & Co. KG Lederfabrik, D-7157 Murrhardt (DE)
(72) Erfinder: Becker, Arnold, D-7157 Murrhardt (DE)
(74) Vertreter: Lichti, Hans

## Beschreibung

Die Erfindung betrifft eine Abwelkpresse für Leder und Pelz mit einer mittleren Druckwalze mit einem elastisch verformbaren Mantel, sich darauf umfangsseitig abstützenden Gegendruckwalzen und mit zwei durch Reibungsschluß mitbewegten, das auszupressende Gut zwischen sich aufnehmenden und durch die zwischen der Druckwalze und den Gegendruckwalzen gebildeten Preßzonen hindurchbewegenden Förderbändern, von denen zumindest das im Bereich der Druckwalze außenliegende Förderband aus einem wasserdurchlässigen Werkstoff besteht.

Abwelkpressen werden in der Leder- und Pelzindustrie zum Entwässern des Gutes eingesetzt. Dabei kommt es insbesondere auf den Durchsatz und die verbleibende Restfeuchte, sowie auf die Behandlung des Gutes beim Abwelken an.

Es ist eine Abwelkpresse mit zwei Preßplatten bekannt (DE-B-22 49 369), die im intermittierenden Betrieb arbeitet. Mit einer Fördereinrichtung wird das Gut zwischen die beiden Preßplatten gebracht. Dann wird mittels einer Hydraulik zumindest an einer Preßplatte, die von einer Membran überspannt ist, ein Druckpolster aufgebaut, mit dem das eingebrachte Gut gepreßt wird. Der intermittierende Betrieb dieser Abwelkpresse bringt nur einen kleinen Durchsatz und die große Preßfläche erfordert große Drücke, was einen entsprechend dimensionierten Maschinenaufbau bedingt. Eine derartige Abwelkpresse ist trotz des kleinen Durchsatzes groß im Aufbau und teuer in der Anschaffung und Wartung.

Es sind ferner Abwelkpressen bekannt, bei denen das Gut kontinuierlich durch die Maschine gefördert wird. Bei einer Ausführungsform (DE-A-17 60 381) sind zwei Förderbänder in geringem Abstand voneinander parallel geführt. Auf die Außenseite der För derbänder wirken mehrere hintereinander angeordnete Preßkufen oder Preßrollen. Das Leder wird zwischen die Bänder eingeführt und von diesen durch die Preßorgane gezogen. Hinter jeder Preßzone ist einer Vakuumeinrichtung angeordnet, die das ausgepreßte Wasser absaugen soll. Auch diese Maschine ist kompliziert und teuer aufgebaut und wegen linearen Durchlaufs des Gutes sehr platzaufwendig. Auch ist die Entwässerung nicht ausreichend.

Bei einer weiterhin bekannten Abwelkpresse werden starre Druckwalzen und Gegendruckwalzen verwendet, wobei die Gegendruckwalzen über Druckfedern oder pneumatische Druckkissen an die Druckwalze angepreßt werden. Die Förd erbänder sind als Filzbänder ausgebildet und saugen die ausgepreßte Flüssigkeit auf. Diese bekannte Durchlauf-Abwelkpresse ist in der Wartung sehr teuer, da die Filzbänder aufgrund ihrer Deformierung schon nach einer Betriebszeit von ca. 6 bis 8 Monaten ausgetauscht werden müssen, da sie nicht mehr in genügendem Maße die ausgepreßte Flüssigkeit aufnehmen können. Außerdem werden bei dieser Durchlauf-Abwelkpresse Falten im Gut so eingedrückt, daß sie bei späterer Behandlung nicht mehr ganz entfernbar sind.

Schließlich ist eine Walzenpresse bekannt (DE-B-10 30 184), die in erster Linie zum Abpressen von Flüssigkeit aus feuchten Massen, z.B. Obstmaischen, geeignet ist, aber auch zum Entwässern von Leder dienen kann. Sie weist eine große Druckwalze mit elastischem Mantel und eine Vielzahl von kleinen Gegendruckwalzen auf, die dicht an dicht über den Umfang der Druckwalze verteilt sind. Durch den Walzenspalt laufen zwei durch Reibungsschluß mitgenommene Förderbänder, zwischen die das auszupressende Gut aufgegeben und von denen es durch den Walzenspalt transportiert wird. Das äußere Förderband ist durchlässig, so daß die abgepreßte Flüssigkeit nach außen ablaufen kann.

Die Druckwalze mit ihrem elastischen Mantel soll entweder unter Atmosphärendruck stehen oder mit einem Druckmittel gefüllt sein. Hierbei ist offensichtlich an nur relativ geringe Drücke gedacht, da der Mantel der Druckwalze durch jede einzelne Gegendruck- bzw. Stützwalze stark nach innen verformt wird. Eine solche Anordnung ist für das Abwelken von Leder ungeeignet, da aufgrund der wellenförmigen Verformungen der Druckwalze eine durch den Walzenspalt laufende Haut ständig wechselnden Zug- und Schubkräften ausgesetzt wäre, die zwangsläufig zur Faltenbildung führen. Hinzu kommt, daß für das Abwelken von Leder und Pelzen sehr hohe Drücke erforderlich sind, da nur ein Teil des Wassers als Oberflächenwasser vorliegt, ein sehr großer Teil aber kapillargebunden ist. Dieses kapillar gebundene Wasser kann wegen des dichten Gefüges der Haut nur unter Anwendung hoher Drücke ausgetrieben werden, die zudem angesichts der Größe einer Haut und ihrer ungleichmäßigen Dicke über eine große Fläche bei wechselnder Größe des Walzenspaltes aufgebracht werden müssen. Solche Drücke lassen sich mit der bekannten Anordnung aufgrund der starken Walkkräfte, denen der elastische Mantel ausgesetzt ist, nicht beherrschen.

Ähnliches gilt für bekannte Wringmaschinen (US-A- 3 798 933), bei denen das Textilgut zwischen Schlauchwalzen, die unter Überdruck stehen, hindurchbewegt wird, und zusätzlich Stützwalzen vorgesehen sind. Da hier aber keine Zentrierung durch Förderbänder erfolgt, können sich die Schlauchwalzen in den Zwischenräumen zwischen den Stützwalzen einseitig verformen und ausbeulen mit der Folge, daß an den gewünschten Stellen kein ausreichender Druck mehr vorhanden ist. Solche Schlauchwalzen lassen sich allenfalls bei sehr kleinen Baugrößen verwenden, die für die Bearbeitung von Leder nicht in Frage kommen. Auch ist ein faltenloser Einlauf des Gutes dann nicht gewährleistet, wenn es durch mehrere Preßzonen geführt wird. Schließlich werden erhebliche Luftmengen benötigt, um den gesamten Hohlraum der Schlauchwalze auf den erforderlichen pneumatischen Druck zu bringen.

Ausgehend von diesem Stand der Technik liegt de Erfindung die Aufgabe zugrunde, die Abwelkpresse so auszubilden, daß die insbesondere für das Abpressen des Kapillarwassers erforderlichen Drücke bei gleichwohl schonender Behandlung der Haut aufgebracht werden können.

Diese Aufgabe wird erfindungsgemäß dadurch gelöst, daß
a) die Druckwalze in an sich bekannter Weise von einem elastischen Schlauch umgeben ist, der mit der Druckwalze ein Druckkissen bildet,
b) vier Gegendruckwalzen vorgesehen sind, von denen je zwei in einer horizontalen und zwei in einer vertikalen Ebene angeordnet sind und von denen
c) nur die in Förderrichtung letzte Gegendruckwalze angetrieben ist.

Durch Anwendung des an sich bekannten Merkmals a) (FR-A-453 093), d.h. die Ausbildung eines Druckkissens zwischen einer starrwandigen Druckwalze und einem diese umgebenden Schlauch lassen auch sehr hohe Drücke aufbringen bzw. aufnehmen.

Durch die Anordnung von vier Gegendruckwalzen ist gewährleistet, daß der Schlauch symmetrisch abgestützt ist. Die Zentrierung des Schlauchs auch zwischen den Gegendruckwalzen wird dadurch erreicht, daß er auf dem größten Teil seins Umfangs von den Förderbändern umschlungen ist, die - da sie nicht aus elastischem Material bestehen müssen - in radialer Rich tung nicht nachgeben. Außerdem bauen sich zwischen den einzelnen Gegendruckwalzen Nachpreßzonen aus, indem die Förderbänder und so mit das zwischen ihnen liegende Gut im gespannten Zustand über die Druckwalze laufen. Das Gut braucht auch nur einmal am Einlauf glattgestrichen werden und behält dann diese Lage bei.

Durch den Antrieb nur der in Förderrichtung letzten Gegendruckwalze ist gewährleistet, daß die Förderbänder durch die Preßzone nur gezogen werden, so daß zugleich auch die Haut nur Zugkräften und insbesondere keinen zür Faltenbildung führenden Schubkräften ausgesetzt ist. Weiterhin ist gewährleistet, daß sich aufgrund der straffen Spannung zwischen den Förderbändern im Bereich zwischen den Gegendruckwalzen Preßtaschen ausbilden können, die bei gleichwohl noch relativ hohem Druck die Abführung des ausgepreßten Wassers erlauben. Die Druckwalze wird von dem gezogenen Förderband durch Reibungsschluß, der über den gesamten Umfang wirkt, mitgenommen, ohne daß auf den Schlauch nennenswerte Torsionskräfte zur Wirkung kommen, wie dies bei einem direkten Antrieb der Druckwalze der Fall wäre.

In bevorzugter Ausführung ist der Einlauf für das zu entwässernde Gut über eine in der horizontalen Ebene angeordnete Gegendruckwalze und der Aus lauf nach Passieren der anderen Gegendruckwalzen an der oben liegenden Gegendruckwalze vorgesehen.

Die Ausbildung des Druckkissens an der Druckwalze wird nach einer Ausgestaltung so ausgeführt, daß die Druckwalze als Rohrabschnitt ausgebildet und mit Abstand von einem Schlauchabschnitt um schlossen ist, daß der Rohrabschnitt und der Schlauchabschnitt an den Stirnseiten luftdicht miteinander verbunden sind, und daß die zwischen dem Rohrabschnitt und dem Schlauchabschnitt gebildete Kammer mit Druckluft gefüllt ist. Dabei kann die Kammer dauernd unter Druck stehen oder mit der Inbetriebnahme unter Druck gesetzt und gehalten werden.

Zum Zuführen der Druckluft ist gemäß einer Ausführungsform vorgesehen, daß in den Rohrabschnitt eine Druckluftleitung hineingeführt ist, die in eine Bohrung in der Wand des Rohrabschnittes luftdicht eingeschweißt ist und in die Kammer zwischen dem Rohrabschnitt und dem Schlauchabschnitt einmündet. Es braucht also nur die Kammer und nicht die gesamte Walze mit Druckluft versorgt werden.

Die Erfindung wird anhand eines in den Zeichnungen dargestellten Ausführungsbeispiels näher erläuteret. Es zeigen:
Figur 1 einen schematischen Querschnitt der Abwelkpresse;
Figur 2 einen Teilschnitt im Bereich der Stirnseite der Druckwalze und
Figur 3 einen der Figur 2 ähnlichen Teilschnitt einer anderen Ausführungsform.

Das Kernstück der neuen Abwelkpresse bildet die mit einem Druckpolster ausgerüstete Druckwalze 11, die aus einem Rohrabschnitt 10 und einem diesen umschließenden elastischen Schlauch 12 besteht. Zwischen der Außenfläche des Rohrabschnittes 10 und der Innenwandung des Schlauchabschnittes 12 wird eine luftdichte Kammer 13 gebildet. Der Innendurchmesser des Schlauchabschnittes 12 ist daher größer als der Außendurchmesser des Rohrabschnittes 10. Der Rohrabschnitt 10 und der Schlauchabschnitt 12 sind gleich lang und sind an beiden Stirnseiten luftdicht miteinander verbunden.

Dazu ist auf der Außenseite des Rohrabschnittes 10 im Bereich der Stirnseite ein Abstandsring 30 aufgebracht, über den der elastische Schlauch 12 gestülpt ist, wie der Teilschnitt nach Figur 2 erkennen läßt. In einer den Schlauch 12 umschließenden Spanneinrichtung 34 sind Spannschrauben verstellbar, die einzelne Spannsegmente 32 gegen den Schlauch 12 und diesen wiederum gegen den Abstandsring 30 drücken. Die einander zugekehrten Flächen des Abstandsringes 30 und der Spannsegmente 32 sind mit aufeinander abgestimmten, vorzugsweise umlaufenden Profilierungen 31 und 33 versehen, die eine eindeutige Verklemmung des Schlauches 12 gewährleisten.

Bei der Ausführungsform gemäß Figur 3 weisen die Spannsegmente 32, die z.B. teilringförmig ausgebildet sein können, eine Keilfläche 36 auf. Gegen diese wirkt eine entsprechende Keilfläche 37 einer Spanneinrichtung 34, die mittels koaxial verlaufender Schrauben angezogen wird.

Die Stirnseiten der Rohrabschnitte 10 sind mittels Scheiben 27 verschlossen, an denen Stützring scheiben 35 angebracht sind, die die Stirnseiten des zwischen dem Abstandsring 30 und den Spannsegmenten 32 festgehlemunten elastischen Schlauches 12 abdecken. An einer Stirnseite ist durch die Lagerachse 28 der Druckwalze, die in dem Lager 29 drehbar gelagert ist, eine Druckluftleitung 25 hindurchgeführt. Die Druckluftleitung 25 ist in eine Bohrung 24 in der Wand des Rohrabschnittes 10 geführt und darin luftdicht verschweißt, so daß die Druckluftleitung 25 in die Kammer 13 zwischen dem Rohrabschnitt 10 und dem Schlauchabschnitt 12 einmündet. Die Druckluftleitung 25 ist daher drehfest mit dem Rohrabschnitt 10 und der Lagerachse 28 verbunden. Das aus der Lagerachse 28 herausragende Ende der Druckluftleitung 25 ist mit einer Drehkupplung 26 versehen, so daß ein ortsfester Druckluftanschluß angebracht werden kann.

Die Kammer 13 wird dauernd oder nur während der Betriebszeit mit Druckluft von ca. 10 bis 25 atü gefüllt, so daß der elastische Schlauch 12 entsprechend auseinandergedrückt wird. Dieser Schlauch 12 ist vorzugsweise mit einer Gewebeeinlage versehen und wesit eine Wandstärke von 10 bis 20 mm auf, um diesem Druck standzuhalten.

Wie Figur 1 zeigt, sind um die Druckwalze vier Gegendruckwalzen 14, 15, 16, und 17 angeordnet, von denen die Gegendruckwalzen 14 und 16 etwa in einer horizontalen Ebene und die Gegendruckwalzen 15 und 17 etwa in einer vertikalen Ebene angeordnet sind. Diese vier Gegendruckwalzen 14, 15, 16 und 17 bilden mit der Druckwalze 11 vier schmale Preßzonen, an denen sich der Schlauch 12 kaum ausdehnen kann.

Zum Führen des Gutes sind die beiden Förderbänder 22 und 23 vorgesehen, von denen wenigstens das untere Förderband 22 perforiert und aus Kunststoff oder Stahl hergestellt ist. Das untere Förderband 22 bildet mit seiner Schleife von der Umlenkwalze 18 vor der Gegendruckwalze 14 eine Zubringereinrichtung für das zu entwässernde Gut. Das untere Förderband 22 umschließt den Schlauch 12, ist aber den Gegendruckwalzen 14, 15, 16 und 17 zugekehrt und durchläuft alle Preßzonen. In gleicher Weise ist auch das obere Förderband 23 geführt, ist jedoch dem Schlauch 12 zugekehrt, um die Druckwalze geführt. Über der Einlauf-Gegendruckwalze 14 ist die Umlenkwalze 20 für das obere Förderband 23 angeordnet, so daß das auf dem unteren Förderband zugeführte Gut zwischen den beiden, um die Umlenkwalze 20 und die Einlauf-Gegendruckwalze 14 geführten Förderbänder 22 und 23 eingezogen und nacheinander den Preßzonen der Gegendruckwalzen 14, 15, 16 und 17 zugeführt wird. Die Förderbänder 22 und 23 haben nur noch Führungsfunktion, und die ausgepreßte Flüssigkeit kann durch die Durchbrüche dieser Förderbänder abfließen. Der Entwässerungsvorgang wird durch den Druck der Druckluft in der Kammer 13 bestimmt. Da die Gegendruckwalzen 14, 15, 16 und 17 mit einem Gummiüberzug versehen sind und der elastische Schlauch 12 auch in den Preßzonen noch genügend Nachgiebigkeit besitzt, wird das Gut beim Durchlauf durch diese neue Abwelkpresse schonend behandlet und verläßt die Abwelkpresse mit einer sehr kleinen Restfeuchte. Da derSchlauch 12 zwischen den Preßzonen ausgebaucht und gegen die Förderbänder 22 und 23 gedrückt wird, erfolgt zwischen den Gegendruckwalzen 14 und 15, 15 und 16 sowie 16 und 17 jeweils noch ein Nachpreßvorgang. Die angetriebene Druckwalze nimmt durch Reibungsschluß die Förderbänder 22 und 23 in den eingezeichneten Pfeilrichtungen mit und auch die Gegendruckwalzen 14, 15, 16 und 17, sowie die Umlenkwalzen 18, 19, 20 und 21 werden zwangsläufig durch Reibungsschluß in den angegebenen Richtungen mitgedreht.

Nach dem Passieren der Preßzone zwischen der oberen Auslauf-Gegendruckwalze 17 wird die Schleife des unteren Förderbandes 22 über die Umlenkwalze 19, die untere Gegendruckwalze 15 zur Einlauf-Umlenkwalze 18 geschlossen. Der Abschnitt des unteren Förderbandes 22 zwischen der Auslauf-Gegendruckwalze 17 und der Umlenkwalze 19 dient dabei als Abführeinrichtung für das entwässerte Gut. Das obere Förderband 23 wird um die Umlenkwalze 21 herumgeführt und die Schleife ist direkt sur Einlauf-Umlenkwalze 20 geschlossen.

Beim gezeiten Ausführungsbeispiel ist die obere Gegendruckwalze 17 angetrieben und nimmt sowohl die Förderbänder als auch die Druckwalze und damit auch die übrigen Gegendruckwalzen 14, 15, 16 mit.

Damit die ausgepreßte Flüssigkeit besser abfließen kann, können die Gegendruckwalzen 14, 15, 16 und 17 auf ihren Außenflächen mit einem das Wasser vornehmlich zur Seite hin abführenden Profilierung versehen sein. Die ausgepreßte Flüssigkeit kann in einer Wanne leicht aufgefangen werden.

Um eine noch bessere Entwässerung zu erhalten bzw. noch mehr Preßzonen zu schaffen, können zwei Druckwalzen in Förderrichtung hintereinander angeordnet werden. In diesem Fall können zwei benachbarte Gegendruckwalzen zugleich mit beiden Druckwalzen zusammenarbeite, so daß nur sechs Gegendruckwalzen erforderlich sind, jedoch acht Preßzonen gebildet werden.

## Patentansprüche

1. Abwelkpresse für Leder und Pelz mit einer mittleren Druckwalze mit einem elastisch verformbaren Mantel, sich darauf umfangsseitig abstützenden Gegendruckwalzen und mit zwei durch Reibungsschluß mitbewegten, das auszupressende Gut zwischen sich aufnehmenden und durch die zwischen de Druckwalze und den Gegendruckwalzen gebildeten Preßzonen hindurchbewegenden Förderbändern, vonn denen zumindest das im Bereicht der Druckwalze außenliegende Förderband aus einem wasserdurchlässigen Werkstoff besteht, dadurch gekennzeichnet, daß
a) die Druckwalze (11) in an sich bekannter Weise von einem elastischen Schlauch (12) umgeben ist, der mit der Druckwalze ein Druckkissen bildet,
b) vier Gegendruckwalzen (14, 15, 16, 17) vorgesehen sind, von denen je zwei in einer horizontalen und zwei in einer vertikalen Ebene angeordnet sind und von denen
c) nur die in Förderrichtung letzte Gegendruckwalze (17) angetrieben ist.

2. Abwelkpresse nach Anspruch 1, dadurch gekennzeichnet, daß der Einlauf für das zu entwässernde Gut über eine in der horizontalen Ebene angeordnete Gegendruckwalze (14) und der Auslauf nach Passieren der anderen Gegendruckwalzen (15, 16) an der oben liegenden Gegendruckwalze (17) vorgesehen ist.

3. Abwelkpresse nach Anspruch 1 oder 2, dadurch gekennzeichnet, daß die Druckwalze als Rohrabschnitt (10) ausgebildet und mit Abstand von dem elastischen Schlauch (12) umschlossenist, daß der Rohrabschnitt (10) und der Schlauch (12) an den Stirnseiten luftdicht miteinander verbunden sind, und daß die zwischen dem Rohrabschnitt (10) und dem Schlauch (12) gebildete Kammer (13) mit Druckluft gefüllt ist.

4. Abwelkpresse nach Anspruch 3, dadurch gekennzeichnet, daß in den Rohrabschnitt (10) eine Druckluftleitung (25) hineingeführt ist, die in eine Bohrung (24) in der Wand des Rohrabschnittes (10) luftdicht eingeschweißt ist und in die Kammer (13) zwischen dem Rohrabschnitt (10) und dem elastischen Schlauch (12) einmündet.

5. Abwelkpresse nach Anspruch 1, dadurch gekennzeichnet, daß die Druckluftleitung (25) drehfest mit dem Rohrabschnitt (10) und dessen Lagerachse (28) verbunden ist und daß das außerhalb der Lagerachse (28) liegende Ende der Druckluftleitung (25) mit einer Drehkupplung (26) für einen stationären Schlauchanschluß oder dgl., versehen ist.

6. Abwelkpresse nach einem der Ansprüche 1 bis 5, dadurch gekennzeichnet, daß der Rohrabschnitt (10) am Umfang im Bereich der Stirnseiten mit einem Abstandsring (30) versehen ist, daß teilringförmige Spannsegmente (32) den elastischen Schlauch (12) umschließen und mittels einer an ihnen angreifenden Spanneinrichtung (34) gegen den Schlauch (12) preßbar sind und dieser gegen den Abstandsring (30) verspannbar ist.

7. Abwelkpresse nach Anspruch 6, dadurch gekennzeichnet, daß der Abstandsring (30) und die Spannsegmente (32) auf den einander zugekehrten Flächen mit vorzugsweise in Umfangsrichtung derselben ausgerichteten Profilierungen (31, 33) versehen sind.

8. Abwelkpresse nach einem der Ansprüche 1 bis 7, dadurch gekennzeichnet, daß die Stirnseiten der Rohrabschnitte (10) mittels Scheiben (27) verschlossen sind und daß an diesen (27) Stützringscheiben (35) angebracht sind, die die Stirnseiten des zwischen dem Abstandsring (30) und den Spannsegmenten (32) festgeklemmten elastischen Schlauches (12) abdecken.

9. Abwelkpresse nach einem der Ansprüche 1 bis 8, dadurch gekennzeichnet, daß das eine Förderband (22) nach Passieren der oben liegenden Gegendruckwalze (17) über eine in der horizontalen Ebene angeordnete Umlenkwalze (19), anschließend über die untere in der vertikalen Ebene angeordnete Gegendruckwalze (15) und schließlich über eine weitere vor dem Einlauf angeordnete Umlenkwalze (18) geführt ist, während das andere Förderband (23) nach Verlassen der oben liegenden Gegendruckwalze (17) über eine darüber liegende Umlenkwalze (21) zu einer vor dem Einlauf liegenden Umlenkwalze (20) zurückgeführt ist.

10. Abwelkpresse nach einem der Ansprüche 1 bis 9, dadurch gekennzeichnet, daß die Gegendruckwalzen (14, 15, 16, 17) mit einem, Gummiüberzug versehen sind.

11. Abwelkpresse nach Anspruch 9, dadurch gekennzeichnet, daß die Außenflächen der Gegendruckwalzen (14, 15, 16, 17) mit das Wasser zur Seite ableitenden Profilierungen versehen sind.

12. Abwelkpresse nach einem der Ansprüche 1 bis 11, dadurch gekennzeichnet, daß der elastische Schlauch (12) mit einer Gewebeeinlage versehen ist und eine Wandstärke von 10 bis 20 mm aufweist.

13. Abwelkpresse nach einem der Ansprüche 1 bis 12, dadurch gekennzeichnet, daß der Druckwalze und den Gegendruckwalzen eine zweite Druckwalze mit Gegendruckwalzen zugeordnet ist, wobei zwei benachbarte Gegendruckwalzen mit verschiedenen Bereichen ihres Umfangs beiden Druckwalzen anliegen.

## Revendications

1. Machine à essorer pour cuirs et peaux, comprenant un cylindre de pression médian à enveloppe déformable élastiquement, des cylindres de contre-pression s'appuyant périphériquement sur ledit cylindre de pression médian et deux bandes transporteuses entraînées par friction, recevant entre elles le produit à pressurer, se déplaçant à travers les zones de la machine formés entre le cylindre de pression et les cylindres de contre-pression et dont au moins la bande transporteuse se situant extérieurement dans la zone du cylindre de pression se compose d'une matière perméable à l'eau, caractérisée en ce que.
a) le cylindre de pression (11) est entouré, comme on le sait, d'un tuyau élastique (12) qui forme un coussin de pression avec le cylindre de pression;
b) quatre cylindres de contre-pression (14, 15, 16, 17) sont prévus, dont deux sont disposés dans un plan horizontal et les deux autres, dans un plan vertical et dont
c) seul le dernier cylindre de contre-pression (17) dans le sens du transport est commandé.

2. Machine à essorer selon la revendication 1, caractérisée en ce que l'entrée pour le produit à déshydrater est prévue au-dessus d'un cylindre de contre-pression (14) disposé dans le plan horizontal et en ce que la sortie se trouve, après passage sur les autres cylindres de contre-pression (15, 16), au cylindre de contre-pression (17) disposé dans- le haut.

3. Machine à essorer seton l'une quelconque des revendications 1 et 2, caractérisée en ce que le cylindre de pression est réalisé comme un tronçon tubulaire (10) et est entouré à l'état distant du tuyau élastique (12); en ce que le tronçon tubulaire (10) et le tuyau (12) sont reliés l'un à l'autre à l'état étanche à l'air sur les côtés frontaux; et en ce que la chambre (13) formée entre le tronçon tubulaire (10) et le tuyau (12) est remplie d'air comprimé.

4. Machine à essorer selon la revendication 3, caractérisée en ce qu'on a introduit, dans le tronçon tubulaire (10), un conduit d'air comprimé (25) qui est soudé dans une ouverture (24) de la paroi du tronçon tubulaire (10) à l'état étanche à l'air et qui débouche dans la chambre (13) entre le tronçon tubulaire (10) et le tuyau élastique (12).

5. Machine à essorer selon la revendication 1, caractérisée en ce que le conduit d'air comprimé (25) est relié à l'état fixe au tronçon tubulaire (10) et à son axe de palier (28) et en ce que l'extrémité du conduit d'air comprimé, située à l'extérieur de l'axe de palier (28), est munie d'un joint tournant (26) pour un raccord de tuyau fixe ou analogue.

6. Machine à essorer selon l'une quelconque des revendications 1 à 5, caractérisée en ce que le tronçon tubulaire (10) est muni sur la périphérie, dans la zone des côtés frontaux, d'une bague d'espacement (30); en ce que des segments de serrage (32) en forme d'anneaux partiels entourent le tuyau élastique (12) et peuvent être pressés sur ce tuyau (12) au moyen d'un dispositif de serrage (34) agissant sur ce dernier; et en ce que le tuyau (12) peut être serré sur la bague d'espacement (30).

7. Machine à essorer selon la revendication 6, caractérisée en ce que la bague d'espacement (30) et les segments de serrage (32) sont pourvus, sur les surfaces tournées l'une vers l'autre, de profils (31, 33) alignées de préférence dans la direction périphérique de celles-ci.

8. Machine à essorer selon l'une quelconque des revendications 1 à 7, caractérisée en ce que les côtés frontaux des tronçons tubulaires (10) sont fermés au moyen de disques (27) et en ce qu'on a disposé, sur ces disques (27), des disques annulaires d'appui (35) qui recouvrent les côtés frontaux du tuyau élastique (12) serré fermement entre la bague d'espacement (30) et les segments de serrage (32).

9. Machine à essorer selon l'une quelconque des revendications 1 à 8, caractérisée en ce que l'une des bandes transporteuses (22) se déplace, après passage sur le cylindre de conte-pression (17) disposé dans le haut, sur un cylindre de renvoi (19) se situant dans le plan horizontal, ensuite sur le cylindre de contre-pression (15) inférieur se situant dans le plan vertical et finalement sur un autre cylindre de renvoi (18) disposé devant l'entrée, tandis que l'autre bande transporteuse (23) est ramenée, après avoir quitté le cylindre de contre-pression (17) disposé dans le haut, à un cylindre de renvoi (20) se trouvant devant l'entrée, par l'intermédiaire d'un cylindre de renvoi (21) disposé au-dessus du cylindre (17).

10. Machine à essorer selon l'une quelconque des revendications 1 à 9, caractérisée en ce que les cylindres de contre-pression (14, 15, 16, 17) sont munis d'un revêtement de caoutchouc.

11. Machine à essorer selon la revendications 9, caractérisée en ce que les surfaces extérieures des cylindres de contre-pression (14, 15, 16, 17) présentent des profils dérivant l'eau latéralement.

12. Machine à essorer selon l'une quelconque des revendications 1 à 11, caractérisée en ce que le tuyau élastique (12) est muni d'une garniture de tissu et a une épaisseur de paroi de 10, à 20 mm.

13. Machine à essorer selon l'une quelconque des revendications 1 à 12, caractérisée en ce qu'un deuxième cylindre de pression comportant des cylindres de contre-pression est adjoint aux cylindres de pression et aux cylindres de contre-pression, deux cylindres de contre-pression voisins étant adjacents, par différentes zones de leur périphérie, aux deux cylindres de pression.

## Claims

1. Sammier press for leather and fur with a middle pressure roll with an elastically deformable cover and counterpressure rolls bearing thereon, whereof at least one of said rolls is driven, and with two conveyor belts that are moved by frictional engagement, said belts being operable to receive the material that is to be removed between them and draw it through pressure zones formed between the pressure roll and the counterpressure rolls, wherein at least the conveyor belt being disposed at the outer side in the region of the pressure roll comprises a water permeable material characterized in that:
a) the pressure roll (11) is surrounded in a known manner by an elastic hose (12) which together form a pressure cushion,
b) four counterpressure rolls (14, 15, 16, 17) are provided whereof two are disposed in a horizontal plane and two are disposed in a vertical plane, and whereof
c) only the last (17) of said counterpressure rolls, in the direction of travel, is driven.

2. Sammier press as in claim 1, characterized in that the intake for material from which water is to be removed is provided on a counterpressure roll (14) disposed in the horizontal plane, and the outlet is provided on the upper counterpressure roll (17) after passing the other counterpressure rolls (15, 16).

3. Sammier press according to claim 1 or 2, characterized in that the pressure roll is provided as a tube section (10) and is enclosed at a distance by the elastic hose (12), and in that the tube section (10) and the hose (12) are interconnected at their ends in an airtight manner, and in that the chamber (13) formed between the tube and the hose is filled with compressed air.

4. Sammier press as in claim 3, characterized in that a compressed air line (25) is introduced into the tube section (10), said line (25) being welded in an airtight manner in a bore (24) in a wall of the tube section and opening into the chamber (13) between the tube section and the elastic hose (12).

5. Sammier press as in claim 1, characterized in that the compressed air line (25) is connected with the tube section (10) and a bearing shaft (28) for said tube so as to be fixed in rotation, and in that the end of the compressed air line that is outside the bearing shaft (28) is provided with a rotary coupling (26) for a stationary hose connection or the like.

6. Sammier press as in one of the claims 1 to 5, characterized in that the tube section (10) is provided with a spacing ring (30) at its periphery, in the region of its ends, in that clamping part-ring segments (32) enclose the elastic hose (12) and are pressed against the hose by means of a clamping device (34) that engages them, and in that the said hose (12) is tensioned against the spacing ring (30).

7. Sammier press as in claim 6, characterized in that the spacing ring (30) and the clamping segments (32) have reliefs (31, 33) on their surfaces which face each other preferably directed in the peripheral direction of said surfaces.

8. Sammier press as in one of the claims 1 to 7, characterized in that the ends of the tube section (10) are closed by plates (27) and in that supporting ring plates (35) are placed on the said plates (27), the said ring plates (35) covering the ends of elastic hose (12) which is clamped between the spacing ring (30) and the clamping segments (32).

9. Sammier press according to one of the claims 1 to 8, characterized in that one conveyor belt (22) after passing the upper counterpressure roll (17) is taken over a deflector roll (19) disposed in a horizontal plane, then over a lower counterpressure roll disposed in a vertical plane and finally over another deflector roll (18) upstream of the intake, while the other conveyor belt (23) after leaving the upper counterpressure roll (17) is taken back over a deflector roll (21) positioned there above to a deflector roll (20) upstream of the intake.

10. Sammier press as in one of the claims 1 to 9, characterized in that the counterpressure rolls (14, 15, 16, 17) are provided with a rubber coating.

11. Sammier press as in claim 9, characterized in that the outer surfaces of the counterpressure rolls (14, 15, 16, 17) have reliefs leading the water off to the side.

12. Sammier press as in one of the claims 1 to 11, characterized in that the elastic hose (12) is provided with a fabric inlay and has a wall thickness of 10 to 20 mm.

13. Sammier press as in one of the claims 1 to 12, characterized in that a second pressure roll with counterpressure rolls is associated with the pressure roll and the counterpressure rolls, whereby two adjacent counterpressure rolls engages both pressure rolls with different zones of their respective peripheries
